# EUROPÄISCHE PATENTSCHRIFT

(11) **EP 2 225 413 B1**
(45) Veröffentlichungstag und Bekanntmachung des Hinweises auf die Patenterteilung: **29.02.2012**
(21) Anmeldenummer: 08862069.5
(22) Anmeldetag: 04.12.2008
(51) Int. Cl.: D06F 25/00, D06F 58/24

(54) **WASCHVOLLTROCKNER MIT EINEM PROZESSLUFTKANAL**
WASHING/DRYING DEVICE COMPRISING A PROCESS AIR CHANNEL
MACHINE À LAVER/SÉCHER DE LINGE DOTÉ D'UN CANAL D'AIR DE TRAITEMENT

(30) Priorität: 18.12.2007 DE 102007060853
(43) Veröffentlichungstag der Anmeldung: 08.09.2010
(73) Patentinhaber: BSH Bosch und Siemens Hausgeräte GmbH, 81739 München (DE)
(72) Erfinder: HANAU, Andreas, 12359 Berlin (DE); MOSCHÜTZ, Harald, 14979 Grossbeeren (DE); SCHULZE, Ingo, 16341 Panketal (DE); STOLZE, Andreas, 14612 Falkensee (DE)
(86) Internationale Anmeldenummer: PCT/EP2008/066763
(87) Internationale Veröffentlichungsnummer: WO 2009/077336

(56) Entgegenhaltungen:
- EP-A- 1 550 829
- DE-A1- 3 710 710
- DE-A1- 4 403 737

## Beschreibung

Die Erfindung betrifft einen Waschvolltrockner, aufweisend einen Laugenbehälter mit einer darin aufgenommenen Wäschetrommel und einen mit dem Laugenbehälter fluidisch verbundenen Prozessluftkanal zum Trocknen und Aufwärmen von Prozessluft, mittels welcher in der Wäschetrommel befindliche Wäsche getrocknet wird.

Gemäß DE 37 10 710 A1 wird in einem als Wäschetrockner ausgestalteten Wäschetrocknungsgerät Wäsche mittels eines in einem geschlossenen Prozessluftkanal geführten Luftstroms getrocknet, wobei der Luftstrom vor dem Beaufschlagen der Wäsche erwärmt und nach dem Beaufschlagen der Wäsche zum Auskondensieren mitgeführter Feuchte gekühlt wird. Der Prozessluftkanal enthält einen Luft-Luft-Wärmetauscher, einen Wärmespeicher und einen Heizer, die in dieser Reihenfolge von dem Luftstrom passiert werden. Zur Ingangsetzung eines Trocknungsprozesses wird der Luftstrom in Gang gesetzt und durch den Heizer beheizt. Zunächst unterbleibt die Beaufschlagung des Wärmetauschers mit Kühlluft, so dass eine Abkühlung des Luftstroms nur durch den Wärmespeicher erfolgt, welcher sich dabei erwärmt. Wenn die Erwärmung des Wärmespeichers weit genug fortgeschritten ist, wird der Wärmetauscher mit Kühlluft beaufschlagt und übernimmt die Kühlung des Luftstroms; der Wärmespeicher dient dann nicht mehr als Kühler, sondern als Vorwärmer für den Luftstrom. So bleibt die anfangs dem Wäschetrockner zugeführte Wärmeenergie dem Trocknungsprozess erhalten und wird nicht gleich über den Wärmetauscher verloren; allerdings ist die derart erzielbare Ersparnis gering, da nur Wärme aus der Phase der Ingangsetzung eines Trocknungsprozesses gespeichert werden kann.

Im Wäschetrockner gemäß DE 102 24 940 A1 ersetzt der Wärmespeicher den Luft-Luft-Wärmetauscher einer geschlossenen Prozessluftführung und ist das einzige Element in Prozessluftkreis, welches aus diesem Wärme aufnehmen kann. Eine Wiederverwendung dieser Wärme im Trocknungsprozess ist aber nicht vorgesehen. Vielmehr muss der Wärmespeicher nach Vollendung eines Trocknungsprozesses, während dessen er sich mehr oder weniger stark erwärmt hat, abgekühlt und von der gespeicherten Wärme entladen werden, um für einen neuen Trocknungsprozess zur Verfügung zu stehen. Dazu ist der Wärmespeicher aus dem Wäschetrockner entnehmbar, und er kann in einem separaten Entladegerät entladen werden.

Aus der EP 1 550 829 A1 geht ein Wäschetrockner mit einem Prozessluftkanal hervor, welcher außerdem eine Wärmepumpe des bekannten Kompressor-Typs aufweist. Es ist ein Mittel vorgesehen, um eine Komponente der Wärmepumpe mit Wasser zu besprühen, um den Wärmeübergang aus dieser Komponente zu verbessern und somit eine bessere Funktion der Wärmepumpe zu erreichen.

Bekannte Waschvolltrockner, d. h., Waschmaschinen mit integriertem Trockner, verwenden üblicherweise meist Kühlwasser, um während eines Trocknungszyklus das aus der Wäsche verdampfte Wasser zu kondensieren ("Kondensationstrocknerbetrieb"). Dabei wird ein Prozessluftstrom innerhalb des Gerätes durch ein Gebläse im Kreislauf gefördert, wobei die Luft zunächst aufgeheizt wird. Danach wird diese Luft durch die Wäschetrommel geführt, wo sie aus der in dieser Trommel bewegten feuchten Wäsche durch Verdampfen des Wassers Feuchtigkeit aufnimmt. Im weiteren Verlauf wird diese Luft durch eine Kondensationsvorrichtung geleitet. Dort wird sie üblicherweise mit kaltem Wasser aus dem Wasserzulauf abgekühlt bis zum Unterschreiten der Taupunkttemperatur. Das führt zur Kondensation der Luftfeuchtigkeit. Danach wird die Luft wieder erwärmt und in die Wäschetrommel geleitet. Durch das Kühlwasser wird dabei die Kondensationswärme aus der Luftfeuchtigkeit aufgenommen und zusammen mit dem kondensierten Wasser mit Hilfe der Abwasserpumpe abgepumpt.

Mit dem AWD-AQ1 von Sanyo ist ein Waschvolltrockner im japanischen Markt erhältlich, bei dem Wasser aus einem Vorratstank zur Kühlung der Prozessluft verwendet und in diesen Tank zurückgeleitet wird. Hier wird der Vorratstank als Speicher für die Kondensationsabwärme aus dem Trocknungsprozess verwendet. Nachteilig an dieser Lösung ist der hohe gerätetechnische Aufwand und Platzbedarf und dass bei einer derartigen Lösung das Wasser in dem Vorratstank z.B. mit Hilfe einer Ozonerzeugungsvorrichtung vor Verkeimung geschützt werden muss bzw. nach Ablauf einer vorgegebenen Lagerzeit (z.B. 4 Tage) abgepumpt werden muss. Ferner sind Waschvolltrockner bekannt, bei denen die Kühlung der Prozessluft durch einen zweiten Kühlluftstrom erfolgt. Dabei wird Luft aus dem Aufstellraum zur Abkühlung der Prozessluft verwendet. Die Kondensationsabwärme wird hier an die Luft des Aufstellraumes abgegeben. Das entspricht im Wesentlichen dem Funktionsprinzip der heute üblichen Haushalts-Kondensationswäschetrockner. Der Wärmetauscher, das Kühlluftgebläse und zusätzliche Luftkanäle bewirken jedoch auch hier einen hohen maschinenbaulichen Aufwand und Platzbedarf. Von Panasonic wird ein Waschvolltrockner angeboten, bei dem durch eine Kompressorwärmepumpe im Kondensator die Prozessluft abgekühlt und anschließend mit der Abwärme wieder erwärmt wird. Das ist eine sehr energiesparende Realisierung mit einem jedoch auch sehr hohen gerätetechnischen Aufwand.

Es ist eine Aufgabe der vorliegenden Erfindung, einen Waschvolltrockner bereitzustellen, welcher sich mit einem nur vergleichsweise geringen Aufwand an Gerät und Bedienung sowie kompakt realisieren lässt und ressourcensparend arbeitet.

Diese Aufgabe wird mittels eines Waschvolltrockners nach dem unabhängigen Patentanspruch gelöst. Bevorzugte Ausgestaltungen des Waschvolltrockners sind insbesondere in den abhängigen Patentansprüchen aufgeführt.

Dementsprechend ist bei dem erfindungsgemäßen Waschvolltrockner, aufweisend einen Laugenbehälter mit einer darin aufgenommenen Wäschetrommel und einen mit dem Laugenbehälter fluidisch verbundenen Prozessluftkanal zum Trocknen und Aufwärmen von Prozessluft, mittels welcher in der Wäschetrommel befindliche Wäsche getrocknet wird, im oder am Prozessluftkanal ein autonomer Wärmespeicher angeordnet und ist ein Flüssigkeitsspender zum Aufbringen von Flüssigkeit auf den Wärmespeicher vorgesehen, welcher Flüssigkeitsspender eine Einspülvorrichtung für Zulaufwasser zu dem Laugenbehälter umfasst.

Der Waschvolltrockner weist eine drehbare Wäschetrommel und einen mit der Wäschetrommel fluidisch (d. h., bezüglich Gas und/oder Flüssigkeit) verbundenen Prozessluftkanal auf. Im oder am Prozessluftkanal ist ein autonomer Wärmespeicher angeordnet.

Typischerweise steht der Prozessluftkanal beidseitig mit der Wäschetrommel in fluidischer Verbindung. Mit anderen Worten bilden der Prozessluftkanal und die Wäschetrommel einen Prozessluftkreislauf zum Verarbeiten (Trocknen und Aufwärmen) der Prozessluft. Unter einem autonomen Wärmespeicher wird ein Wärmespeicher verstanden, welcher als solcher durch seine Anwesenheit im oder am Prozessluftkanal bereits die Aufgabe löst und zur Funktion nicht erst eine Verbindung mit weiteren Funktionselementen eingehen muss, z. B. einer Wärmepumpe.

Die aus der Trommel des Waschvolltrockners austretende feuchte Luft mit typischerweise ca. 80-90% relativer Feuchte und einer Temperatur von ca. 70°C gibt Wärmeenergie an den Wärmespeicher ab und wird dabei abgekühlt, bei einem Latentwärmespeicher beispielsweise auf die Taupunkttemperatur. Dadurch wird die Feuchtigkeit wieder herauskondensiert. Die in dem Wärmespeicher so zwischengespeicherte Wärmeenergie kann zwischen den Betriebszyklen des Waschvolltrockners langsam durch freie Konvektion im Gerätegehäuse an den Aufstellraum abgegeben werden, z. B. über die Gerätewände.

Ein solcher Waschvolltrockner benötigt zur Kondensation des aus der Wäsche verdampften Wassers weder Kühlwasser noch Kühlluft, ist sehr kompakt realisierbar, einfach und preiswert herstellbar und sehr wartungsarm.

Wird an den Wasch- und Trocknungszyklus anschließend ein neuer Wasch- und Trocknungszyklus gestartet, so kann die Abkühlung des Wärmespeichers vorzugsweise dadurch beschleunigt werden, dass er mittels Flüssigkeitskühlung, vorzugsweise Wasserkühlung abgekühlt wird. Dazu ist der Waschvolltrockner mit einem Flüssigkeitsspender zum Aufbringen von Flüssigkeit auf den Wärmespeicher ausgerüstet.

Eine solcher Flüssigkeitsspender ist erfindungsgemäß besonders einfach und effektiv realisiert, indem der Flüssigkeitsspender eine Einspülvorrichtung für Zulaufwasser zu dem Laugenbehälter umfasst. Dadurch kann die zum Waschen benötigte Wassermenge ganz oder teilweise am Wärmespeicher bzw. durch die Kondensationsvorrichtung hindurch in den Laugenbehälter eingelassen werden. Dabei gibt der Wärmespeicher seine Wärmeenergie mit dem Temperaturniveau der Schmelztemperatur an das zulaufende Wasser ab. Dadurch kann in einem unmittelbar nachfolgenden Waschprogramm Energie zum Aufheizen des Waschwassers eingespart werden. Ein Spülen mit warmem Wasser verbessert zudem die Spülwirkung. Beim Schleudern warmer Wäsche werden darüber hinaus geringere Schleuderrestfeuchten erzielt als bei kalter Wäsche. Die dadurch geringere herauszutrocknende Wassermenge führt zu einer Reduzierung des Energiebedarfes bei der Trocknung.

Das durch den Wärmespeicher geleitete Wasser dient gleichzeitig dazu, Reste von Waschmitteln (Schaum), Flusen und andrer Verschmutzungen, die beim Waschen und Trocknen in die Prozessluftwege gelangen können, auszuspülen und damit den Prozessluftweg regelmäßig zu reinigen.

Zur gerätetechnisch einfachen Ausgestaltung ist der Flüssigkeitsspender, insbesondere die Einspülvorrichtung für Zulaufwasser, vorzugsweise oberhalb des Wärmespeichers angeordnet.

Beim Waschvolltrockner kann die Einspülvorrichtung für Zulaufwasser auch dazu benutzt werden, aus dem - sinngemäßen - Betriebszustand "Speicherung der Abwärme im Speicher", z. B. während eines Trocknungsablaufs, in eine - sinngemäße - Betriebsart "Speicherkühlung" umzuschalten, wenn die Speicherkapazität des Wärmespeichers durch Abwärme vollständig gefüllt ist.

Dies kann vorzugsweise durch einen der mehrere Temperatursensoren im Prozessluftweg detektiert werden, von denen sich mindestens einer bevorzugt am Ausgang des Speichers befindet. Steigt die Prozesslufttemperatur speziell am Wärmespeicherausgang deutlich über die Schmelztemperatur des Speichermediums an, so ist das gesamte Speichermedium geschmolzen und kann keine weitere Schmelzenergie aufnehmen. Durch die "Speicherkühlung" wird Wärme vom Wärmespeicher abgeführt und folglich der Wärmespeicher wieder für eine folgende Wärmeaufnahme zur Wäschetrocknung vorbereitet. Mittels der Betriebsartenumschaltung ist auch ein kontinuierlicher Betrieb mit Trocknungszyklen ohne zwischenzeitliche langsame Wärmeentladung des Wärmespeichers durch freie Konvektion möglich. Alternativ kann dazu eine Temperaturdifferenz zwischen Eingang und Ausgang des Wärmespeichers erfasst werden, was eine von Prozess- und Umgebungsvariationen unabhängigere Messung erlaubt. Bevorzugt kann ferner eine Temperaturmessung durch direktes Abfühlen des Wärmespeichermaterials durchgeführt werden, z. B. durch einen im Wärmespeicher oder in den Wärmespeicher eingeführten Temperatursensor. Insbesondere nach Erreichen oder Überschreiten eines oberhalb der Schmelztemperatur Latentwärmespeichermaterials liegenden Temperaturschwellwerts kann der Flüssigkeitsspender ausgelöst werden.

In einer bevorzugten Ausführungsform weist der erfindungsgemäße Waschvolltrockner eine Steuereinheit, einen vor dem Wärmespeicher im Prozessluftkanal angeordneten Temperatursensor und einen nach dem Wärmespeicher im Prozessluftkanal angeordneten Temperatursensor auf, wobei die Steuereinheit dazu eingerichtet und / oder programmiert ist, nach Erreichen oder Unterschreiten einer Differenztemperatur zwischen den von den Temperatursensoren abgefühlten Messwerten den Flüssigkeitsspender auszulösen.

Der obige Waschvolltrockner weist somit unter anderem die Vorteile auf, dass er ohne Kondensationskühlwasserbedarf auskommt, einen einfacheren Aufbau als bei einer Luftkondensation ermöglicht, keine Überwachung der Wasserqualität eines Brauchwasserspeichers notwendig ist, und bei Durchführung eines Waschganges im Anschluss an das Trocknen durch die Verwendung von Warmwasser Energie gespart, das Spülergebnis verbessert und/oder die Schleuderrestfeuchte verbessert werden kann.

Der Wärmespeicher ist vorzugsweise zumindest teilweise als Latentwärmespeicher ausgeführt. Dadurch lässt sich eine große Menge an Wärmeenergie mit minimalem Platzbedarf speichern.

In einer anderen bevorzugten Ausführungsform weist der erfindungsgemäße Waschvolltrockner eine Steuereinheit und einen an oder im Wärmespeicher angeordneten Temperatursensor zum Abfühlen einer Wärmespeichertemperatur, insbesondere Temperatur des Latentwärmespeichermaterials, auf, wobei die Steuereinheit dazu eingerichtet und / oder programmiert ist, nach Erreichen oder Überschreiten eines oberhalb einer Schmelztemperatur des Latentwärmespeichermaterials liegenden Temperaturschwellwerts den Flüssigkeitsspender auszulösen.

Vorzugsweise liegt eine Schmelztemperatur mindestens eines Wärmespeichermaterials zwischen 35°C und 60 °C, insbesondere zwischen 40 °C und 50 °C. Da bei einem Latentwärmespeicher die Temperatur in etwa konstant gleich der Schmelztemperatur ist, solange sich das Speichermaterial im Phasenübergang, in diesem Fall meist zwischen fest und flüssig, befindet, ändert sich die Temperatur des Speichers nahezu nicht, und es besteht eine konstant große Temperaturdifferenz zwischen Kondensationsfläche und Prozessluft. Bevorzugte Latentspeichermaterialien umfassen unter anderem Paraffine oder Salze, insbesondere Natriumsulfat (Schmelzpunkt ca. 32 °C), Natriumthiosulfat (Schmelzpunkt ca. 48,5 °C) und / oder Natriumacetat (Schmelzpunkt ca. 58 °C). Es kann ein einziges Latentspeichermaterial verwendet werden oder eine Kombination von Latentspeichermaterialien zur Abdeckung eines breiteren Temperaturbereichs. Die Kombination kann als Mischung unterschiedlicher Materialien vorliegen, oder als getrennt angeordnete Volumina, z. B. getrennte Platten.

Es wird zur Erlangung einer großen Kondensationsfläche bevorzugt, wenn der Wärmespeicher, und damit das Wärmespeichermaterial, zumindest teilweise in Plattenform ausgebildet ist.

Für einen hohen Wirkungsgrad ist der Wärmespeicher vorzugsweise im Bereich einer Luftansaugöffnung des Luftkanals (Trommelaustritt) angeordnet.

Bei einem herkömmlichen Waschvolltrockner wird bisher die beim Waschen maximal mögliche Wäschemenge zum Trocknen geteilt (z. B. halbiert) und anschließend in zwei aufeinanderfolgenden Trocknungszyklen getrocknet. Die Menge an Speichermaterial und damit die Wärmekapazität des erfindungsgemäßen Waschvolltrockners ist hingegen vorzugsweise so bemessen, dass die Schmelzwärme geringfügig größer ist als die beim Trocknen einer kompletten Wäschemenge im Waschzyklus benötigte Menge. Dadurch ist es möglich, die gesamte anfallende Abwärme in dem Wärmespeicher zwischenzuspeichern. Typische Mengen an Latenzspeichermaterial können beispielsweise im Bereich zwischen 15 und 20 kg bei einem Wärmespeichervermögen in der Größenordnung von 200 KJ/kg liegen.

Im folgenden Ausführungsbeispiel wird die Wäschetrocknungsmethode schematisch genauer beschrieben.

FIG 1 zeigt als Schnittdarstellung in Seitenansicht eine Skizze eines Waschvolltrockners.

FIG. 1 zeigt einen Waschvolltrockner 1 mit einem Trommelgehäuse in Form eines Laugenbehälters 2 mit einer darin drehbaren Wäschetrommel 3. Am Laugenbehälter 2 beidseitig abgehend ist ein Prozessluftkanal 4 vorhanden. Während eines Trocknungsvorgangs wird Prozessluft aus der Waschtrommel 3 durch eine in der rückwärtigen Wand 5 des Laugenbehälters 2 vorhandene Luftansaugöffnung 6 mittels eines Prozessluftgebläses 7 eingesaugt und zunächst durch eine Kondensationseinrichtung 8 geleitet, wo sie abkühlt und dadurch in ihr enthaltener Wasserdampf auskondensiert. Das Kondensationswasser wird durch den als Fallleitung ausgestalteten unteren Bereich 9 des Prozessluftkanals 4 wieder in den Laugenbehälter 2 zurückgeführt und von dort mittels einer Laugenpumpe 10 durch den Ablaufkanal 11 nach Außen befördert. Der Kondensationswasserweg ist durch durchgehende Pfeile angedeutet. Nach Durchlaufen der Kondensationseinrichtung 8 wird die nun trockenere Prozessluft weiter durch eine Heizeinrichtung 12 geleitet, in der sie auf typischerweise ca. 100-120 °C aufgeheizt wird, bevor sie in einem oberen Bereich einer Manschette 13 durch eine Luftausblasöffnung 14 wieder in den Laugenbehälter 2 eingeblasen wird. Der Prozessluftstrom ist durch die gestrichelten Pfeile angedeutet.

Die Kondensationseinrichtung liegt in Form eines im Prozessluftkanal 4 angeordneten autonomen Latentwärmespeichers 8 vor, welcher ein Wärmespeichermaterial in Form von Glaubersalz (das ist Natriumsulfat) mit einer Schmelztemperatur von 32 °C aufweist. Der Latentwärmespeicher 8 ist wie angedeutet in Plattenform ausgebildet. Damit die 60-80 °C warme, von der Wäsche angesaugte Prozessluft möglichst wenig vorkondensiert, ist der Wärmespeicher 8 im Bereich bzw. kurz hinter der Luftansaugöffnung 6 angeordnet. Die Menge an Wärmespeichermaterial ist mit 15 - 20 kg etwas größer als es zur Trocknung der Wäsche einer vollen Wäschetrommel 3 typischerweise benötigt wird.

Das Wäschetrocknungsgerät 1 weist ferner eine oberhalb des Wärmespeichers 8 angeordnete Einspülvorrichtung 15 für Zulaufwasser für den Laugenbehälter 2 auf. Ein Wasserzulauf zur Einspülvorrichtung 15 ist mittels eines durch eine Steuereinrichtung 16 steuerbaren Ventils 17 wahlweise öffenbar oder verschließbar. Dadurch kann die zum Waschen benötigte Wassermenge ganz oder teilweise am Wärmespeicher 8 bzw. durch die Kondensationsvorrichtung hindurch in den Laugenbehälter 2 eingelassen werden. Dabei gibt der Wärmespeicher 8 seine Wärmeenergie mit dem Temperaturniveau der Schmelztemperatur an das zulaufende Wasser ab. In einem unmittelbar nachfolgenden Waschprogramm kann so Energie zum Aufheizen des Waschwassers eingespart werden. Ein Spülen mit warmem Wasser verbessert zudem die Spülwirkung. Beim Schleudern von warmer Wäsche werden darüber hinaus geringere Schleuderrestfeuchten erzielt als bei kalter Wäsche. Die dadurch geringere herauszutrocknende Wassermenge führt zu einer Reduzierung des Energiebedarfes bei der Trocknung. Das durch den Wärmespeicher 8 geleitete Wasser dient gleichzeitig dazu, Reste von Waschmitteln (Schaum), Flusen und andere Verschmutzungen, die beim Waschen und Trocknen in die Prozessluftwege gelangen können, auszuspülen und damit den Prozessluftweg regelmäßig zu reinigen.

Beim gezeigten Waschvolltrockner 1 wird die Einspülvorrichtung 15 auch zur Kühlung des Wärmespeichers 8 während eines Trocknungsgangs verwendet. Dazu wird eine verhältnismäßig geringe Wassermenge von ca. 0,5 l/min von der Einspülvorrichtung 15 über den Wärmespeicher 8 geleitet und folgend aus dem Trommelgehäuse 2 abgepumpt. Dieser Kühlungswasserstrom kann beispielsweise permanent während eines Trocknungsvorgangs erzeugt werden, oder dann, wenn die Wärmespeicherkapazität des Wärmespeichers 8 durch Abwärme vollständig ausgeschöpft ist oder droht, ausgeschöpft zu werden.

Eine Erschöpfung der Wärmekapazität wird hier mittels im Prozessluftkanal 3 vor und hinter dem Wärmespeicher 8 eingebrachten Temperatursensoren 18,19 zur Erfassung der Lufttemperatur detektiert, deren Sensorwerte von der Steuereinrichtung 16 direkt oder indirekt empfangen und ausgewertet werden können. Sinkt die Differenz der von den Temperatursensoren 18,19 abgefühlten Messwerte, und gleicht sie sich insbesondere an, so ist dies ein Hinweis darauf, dass das Latentspeichermedium geschmolzen ist und keine weitere Schmelzenergie mehr aufgenommen werden kann. Folgend wird der Kühlwasserstrom aktiviert. Dazu ist in der Steuereinrichtung 16 ein Temperaturdifferenzschwellwert hinterlegt, bei dessen Erreichen oder Unterschreiten das Ventil 17 geöffnet wird. Umgekehrt kann nach Überschreiten einer bestimmten, z. B. einer größeren, Temperaturdifferenz der Kühlwasserstrom wieder abgeschaltet werden. Alternativ kann die Dauer der Wasserkühlung beispielsweise als festes Zeitintervall abgelegt sein, welches eine empirisch bestimmte ausreichende Dauer zur Abkühlung bereitstellt.

Mittels der Wasserkühlung ist auch ein aufeinanderfolgender Betrieb von Trocknungszyklen ohne zwischenzeitliche langsame Wärmeentladung des Wärmespeichers durch freie Konvektion oder durch einen Waschzyklus möglich.

Selbstverständlich ist die vorliegende Erfindung nicht auf das beschriebene Ausführungsbeispiel beschränkt. So kann, ggf. mit einer gewissen Verringerung der Messgenauigkeit, auch nur ein Temperatursensor im Prozessluftkanal vorhanden sein, an oder hinter dem Ausgang des Wärmespeichers. Auch kann zwischen einer Speicherung der Abwärme im Wärmespeicher (z. B. während einer Trocknung) und einer Kühlung des Wärmespeichers exklusiv umgeschaltet werden; dann wird insbesondere ein stärkerer Kühlwasserstrom bevorzugt. Auch kann die Erschöpfung der Wärmekapazität durch Erfassung der Prozesslufttemperatur speziell am Wärmespeicherausgang detektiert werden, z. B. durch den Temperatursensor 19, falls die Prozesslufttemperatur deutlich über die Schmelztemperatur des Speichermediums 8 ansteigt; auch dies ist ein Hinweis darauf, dass das gesamte Latentspeichermedium geschmolzen ist und keine weitere Schmelzenergie aufgenommen werden kann. Eine weitere Nachweismöglichkeit besteht in der Erfassung der Wassertemperatur des den Wärmespeichers durchlaufen habenden Einspülwassers, z. B. durch den Temperatursensor 18. Zur Beendigung der Wasserkühlung wird das Ventil 17 geschlossen.

### Bezugszeichenliste

| | |
|---|---|
| 1 | Waschvolltrockner |
| 2 | Laugenbehälter |
| 3 | Wäschetrommel |
| 4 | Prozessluftkanal |
| 5 | Rückwand |
| 6 | Luftansaugöffnung |
| 7 | Prozessluftgebläse |
| 8 | Latentwärmespeicher |
| 9 | unteren Bereich des Prozessluftkanals |
| 10 | Laugenpumpe |
| 11 | Ablaufkanal |
| 12 | Heizeinrichtung |
| 13 | Manschette |
| 14 | Luftausblasöffnung |
| 15 | Einspülvorrichtung |
| 16 | Steuereinrichtung |
| 17 | Ventil |
| 18 | Temperatursensor |
| 19 | Temperatursensor |

## Patentansprüche

1. Waschvolltrockner (1), aufweisend einen Laugenbehälter (2) mit einer darin aufgenommenen Wäschetrommel (3) und einen mit dem Laugenbehälter (2) fluidisch verbundenen Prozessluftkanal (4,9) zum Trocknen und Aufwärmen von Prozessluft, mittels welcher in der Wäschetrommel (3) befindliche Wäsche getrocknet wird, **dadurch gekennzeichnet, dass** im oder am Prozessluftkanal (4,9) ein autonomer Wärmespeicher (8) angeordnet und ein Flüssigkeitsspender zum Aufbringen von Flüssigkeit auf den Wärmespeicher (8) vorgesehen ist, welcher Flüssigkeitsspender eine Einspülvorrichtung (15) für Zulaufwasser zu dem Laugenbehälter (2) umfasst.

2. Waschvolltrockner (1) nach Anspruch 1, **dadurch gekennzeichnet, dass** der Flüssigkeitsspender (15) oberhalb des Wärmespeichers (8) angeordnet ist.

3. Waschvolltrockner (1) nach einem der vorhergehenden Ansprüche, **dadurch gekennzeichnet, dass** er eine Steuereinheit (16), einen vor dem Wärmespeicher (8) im Prozessluftkanal (4) angeordneten Temperatursensor (18) und einen nach dem Wärmespeicher (9) im Prozessluftkanal (4) angeordneten Temperatursensor (19) aufweist, wobei die Steuereinheit (16) dazu eingerichtet und / oder programmiert ist, nach Erreichen oder Unterschreiten einer Differenztemperatur zwischen den von den Temperatursensoren (18, 19) abgefühlten Messwerten den Flüssigkeitsspender auszulösen.

4. Waschvolltrockner (1) nach einem der vorhergehenden Ansprüche, **dadurch gekennzeichnet, dass** der Wärmespeicher (8) einen Latentwärmespeicher (8) mit mindestens einem Latentwärmespeichermaterial aufweist.

5. Waschvolltrockner (1) nach Anspruch 4, **dadurch gekennzeichnet, dass** er eine Steuereinheit (16) und einen an oder im Wärmespeicher (8) angeordneten Temperatursensor zum Abfühlen einer Wärmespeichertemperatur, insbesondere Temperatur des Latentwärmespeichermaterials, aufweist, wobei die Steuereinheit (16) dazu eingerichtet und / oder programmiert ist, nach Erreichen oder Überschreiten eines oberhalb einer Schmelztemperatur des Latentwärmespeichermaterials liegenden Temperaturschwellwerts den Flüssigkeitsspender auszulösen.

6. Waschvolltrockner (1) nach einem der Ansprüche 4 und 5, **dadurch gekennzeichnet, dass** eine Schmelztemperatur mindestens eines Latentwärmespeichermaterials zwischen 30°C und 60 °C liegt, insbesondere zwischen 40 °C und 50 °C.

7. Waschvolltrockner (1) nach einem der vorhergehenden Ansprüche, **dadurch gekennzeichnet, dass** der Wärmespeicher (8) zumindest teilweise in Plattenform ausgebildet ist.

8. Waschvolltrockner (1) nach einem der vorhergehenden Ansprüche, **dadurch gekennzeichnet, dass** der Wärmespeicher (8) im Bereich einer Luftansaugöffnung (6) angeordnet ist.

9. Waschvolltrockner (1) nach einem der vorhergehenden Ansprüche, **dadurch gekennzeichnet, dass** eine Menge an Wärmespeichermaterial etwas größer ist als es zur Trocknung einer einer vollen Wäschetrommel (3) entsprechenden Menge von Wäsche benötigt wird.

## Claims

1. Washer/ dryer (1), comprising a solution container (2) with a laundry drum (3) received therein and a process air channel (4, 9), which is in fluid connection with the solution container (2), for the drying and heating of process air by means of which laundry disposed in the laundry drum (3) is dried, **characterised in that** an autonomous heat store (8) is arranged in or at the process air channel (4, 9) and a liquid dispenser for application of liquid to the heat store (8) is provided, which liquid dispenser comprises a flushing-in device (15) for feed water to the solution container (2).

2. Washer/ dryer (1) according to claim 1, **characterised in that** the liquid dispenser (15) is arranged above the heat store (8).

3. Washer/ dryer (1) according to one of the preceding claims, **characterised in that** it comprises a control unit (16), a temperature sensor (18) arranged in the process air channel (4) upstream of the heat store (8) and a temperature sensor (19) arranged in the process air channel (4) downstream of the heat store (9), wherein the control unit (16) is equipped and/or programmed for the purpose of triggering the liquid dispenser after reaching or falling below a difference temperature between the measurement values sensed by the temperature sensors (18, 19).

4. Washer/ dryer (1) according to any one of the preceding claims, **characterised in that** the heat store (8) comprises a latent heat store (8) with at least one latent heat storage material.

5. Washer/ dryer (1) according to claim 4, **characterised in that** it comprises a control unit (16) and a temperature sensor, which is arranged at or in the heat store (8), for sensing a heat store temperature, particularly a temperature of a latent heat storage material, wherein the control unit (16) is equipped and/or programmed for the purpose of triggering the liquid dispenser after reaching or exceeding a temperature threshold value lying above a melt temperature of the latent heat storage material.

6. Washer/ dryer (1) according to one of claims 4 and 5, **characterised in that** a melt temperature of at least one latent heat storage material lies between 30° C and 60° C, particularly between 40° C and 50° C.

7. Washer/ dryer (1) according to any one of the preceding claims, **characterised in that** the heat store (8) is constructed at least partly in plate-shape.

8. Washer/ dryer (1) according to any one of the preceding claims, **characterised in that** the heat store (8) is arranged in the region of an air suction opening (6).

9. Washer/ dryer (1) according to any one of the preceding claims, **characterised in that** an amount of heat storage material is somewhat greater than is needed for drying an amount of laundry corresponding with a full laundry drum (3).

## Revendications

1. Lave-linge et sèche-linge (1) présentant un réservoir de liquide de lavage (2) comprenant un tambour à linge (3) qui y est logé et présentant un canal d'air de traitement (4, 9) raccordé de manière fluidique au réservoir de liquide de lavage (2), destiné à sécher et échauffer l'air de traitement, au moyen duquel air de traitement le linge se trouvant dans le tambour à linge (3) est séché, **caractérisé en ce que** dans ou sur le canal d'air de traitement (4, 9) est disposé un accumulateur de chaleur autonome (8) et **en ce qu'**un distributeur de liquide destiné à amener du liquide sur l'accumulateur de chaleur (8) est ménagé, lequel distributeur de liquide comprend un dispositif d'arrosage (15) pour l'eau d'arrivée vers le réservoir de liquide de lavage (2).

2. Lave-linge et sèche-linge (1) selon la revendication 1, **caractérisé en ce que** le distributeur de liquide (15) est disposé au-dessus de l'accumulateur de chaleur (8).

3. Lave-linge et sèche-linge (1) selon l'une quelconque des revendications précédentes, **caractérisé en ce qu'**il présente une unité de commande (16), un capteur de température (18) disposé dans le canal d'air de traitement (4) en amont de l'accumulateur de chaleur (8), l'unité de commande (16) étant configurée et/ou programmée pour déclencher le distributeur de liquide après l'obtention ou le dépassement négatif d'une température différentielle entre les valeurs de mesure détectées par les capteurs de température (18, 19).

4. Lave-linge et sèche-linge (1) selon l'une quelconque des revendications précédentes, **caractérisé en ce que** l'accumulateur de chaleur (8) présente un accumulateur de chaleur latente (8) comprenant au moins un matériau d'accumulateur de chaleur latente.

5. Lave-linge et sèche-linge (1) selon la revendication 4, **caractérisé en ce qu'**il présente une unité de commande (16) et un capteur de température disposé sur ou dans l'accumulateur de chaleur (8), destiné à détecter une température de l'accumulateur de chaleur, notamment une température du matériau de l'accumulateur de chaleur latente, l'unité de commande (16) étant configurée et/ou programmée pour déclencher le distributeur de liquide après l'obtention ou le dépassement d'une valeur seuil de température située au-dessus d'une température de fusion du matériau de l'accumulateur de chaleur latente.

6. Lave-linge et sèche-linge (1) selon l'une quelconque des revendications 4 et 5, **caractérisé en ce qu'**une température de fusion d'au moins un matériau de l'accumulateur de chaleur latente est située entre 30°C et 60°C, notamment entre 40°C et 50°C.

7. Lave-linge et sèche-linge (1) selon l'une quelconque des revendications précédentes, **caractérisé en ce que** l'accumulateur de chaleur (8) est réalisé au moins en partie en forme de plaque.

8. Lave-linge et sèche-linge (1) selon l'une quelconque des revendications précédentes, **caractérisé en ce que** l'accumulateur de chaleur (8) est disposé dans la zone d'une ouverture d'aspiration d'air (6).

9. Lave-linge et sèche-linge (1) selon l'une quelconque des revendications précédentes, **caractérisé en ce qu'**une quantité de matériau de l'accumulateur de chaleur est plus grande que nécessaire pour le séchage d'une quantité de linge correspondant à un tambour à linge (3) plein.
